# EUROPÄISCHE PATENTSCHRIFT

(11) **EP 2 384 998 B1**
(45) Veröffentlichungstag und Bekanntmachung des Hinweises auf die Patenterteilung: **16.12.2020**
(21) Anmeldenummer: 11163135.4
(22) Anmeldetag: 20.04.2011
(51) Int. Cl.: B65F 1/16

(54) **Müllbehälter**
Waste container
Récipient à déchets

(30) Priorität: 07.05.2010 DE 102010019780
(43) Veröffentlichungstag der Anmeldung: 09.11.2011
(73) Patentinhaber: ESE World B.V., 6199 AC Maastricht-Airport (NL)
(72) Erfinder: Fröhlingsdorf, Udo, 57462, Olpe (DE)
(74) Vertreter: Müller, Thomas

(56) Entgegenhaltungen:
- EP-A2- 2 052 991
- DE-C- 177 434
- DE-U1- 8 109 028
- DE-U1- 8 402 541

## Beschreibung

Die vorliegende Erfindung betrifft einen Müll-Großbehälter gemäß dem Oberbegriff von Patentanspruch 1, der insbesondere ein Volumen von etwa 1.000 Litern bis 1.100 Litern aufweisen kann.

Derartige Müll-Großbehälter bestehen zunächst aus einem Müllbehälterkorpus, der zur Aufnahme des Mülls dient. Der Müllbehälterkorpus kann beispielsweise in der Aufsicht eine rechteckige, topfförmige Kontur aufweisen. Der Müllbehälterkorpus besteht aus einem Bodenelement und einer Seitenwandung, die im Falle einer rechteckigen Kontur aus vier aneinandergrenzenden Seitenwandungssegmenten besteht. Zur besseren Handhabbarkeit des Müll-Großbehälters können am Bodenelement vier Räder vorgesehen sein. Die offene Oberseite des Müllbehälterkorpus, über die der Müll eingefüllt wird, wird mittels eines Deckels verschlossen. Dazu ist der Deckel an dem Müllbehälterkorpus angelenkt. Beispielsweise kann es sich bei dem Deckel um einen Schwingdeckel handeln, der in der Regel seitlich am Müllbehälterkorpus angelenkt ist. In anderer Ausgestaltung kann es sich bei dem Deckel um einen Klappdeckel handeln, der insbesondere über Scharniere, an einer der oberen Kanten des Müllbehälterkorpus, insbesondere an der oberen Hinterkante, angelenkt ist. Derartige Müll-Großbehälter bestehen in der Regel aus robusten Materialien, wie beispielsweise Metall oder harten Kunststoffen.

Diese Art von Müll-Großbehältern wird häufig in Müllsammelfahrzeuge entleert. Dazu verfügen die Müllsammelfahrzeuge über eine Schüttung mit Lifteinrichtung. Mittels der Lifteinrichtung werden die Müll-Großbehälter gegriffen, angehoben und in einen Aufnahmebereich des Müllsammelfahrzeugs gekippt. Dabei öffnet sich der Deckel und der im Müll-Großbehälter befindliche Müll fällt in den Aufnahmebereich des Müllsammelfahrzeugs. In der Regel verfügen die Müllsammelfahrzeuge weiterhin über eine Presseinrichtung, die insbesondere eine Pressplattenkonstruktion aufweist. Über die Presseinrichtung wird der in den Aufnahmebereich geschüttete Müll zusammengepresst und in den Sammelcontainer des Müllsammelfahrzeugs verschoben.

Insbesondere dann, wenn der Deckel als Klappdeckel ausgebildet ist, kann es während des Entleerungsvorgangs zu Problemen kommen. Während des Kippvorgangs öffnet sich der Klappdeckel und kann mit Komponenten des Müllsammelfahrzeugs in Kontakt kommen und sich mit diesen beispielsweise verklemmen. Wenn der Müll-Großbehälter in der gekippten Position entleert wird, kann der geöffnete Klappdeckel beispielsweise mit dem im Aufnahmebereich befindlichen Müll in Kontakt kommen und sich mit diesem verklemmen. Außerdem kann in dieser Situation der Weitertransport des Mülls in den Sammelcontainer des Fahrzeugs behindert werden. Zudem kann die Situation auftreten, dass der geöffnete Deckel mit der Presseinrichtung des Fahrzeugs in Kontakt kommt. Zum einen kann dadurch die Handhabung der Presseinrichtung negativ beeinträchtigt werden. Zum anderen kann auch die Situation auftreten, dass sich der Deckel mit der Presseinrichtung verklemmt.

Nachteilig bei den bisher bekannten Lösungen ist auch, dass der Deckel des Müll-Großbehälters, aber auch der Müll-Großbehälter selbst oder die Komponenten des Müllsammelfahrzeugs im Betrieb beschädigt werden können. Beispielsweise kann die Situation auftreten, dass durch die in einer solchen Situation auf den Deckel wirkenden Kräfte dazu führen, dass der Deckel verbiegt und/oder brechen kann, dass die Scharnierverbindung zwischen Deckel und Müllbehälterkorpus beschädigt wird, und dergleichen.

Aus der EP 1 354 824 A1 ist in anderem Zusammenhang bereits ein Müll-Großbehälter gemäß dem Oberbegriff des Anspruchs 1 bekannt, bei dem der Deckel des Müllbehälters zwei Deckelteilelemente aufweist. Ein erstes Deckelteilelement ist in bekannter Weise mit dem Müllbehälterkorpus verbunden. Ein zweites Deckelteilelement ist schwenkbeweglich mit dem ersten Deckelteilelement verbunden. Diese schwenkbewegliche Verbindung ist mittels Scharnieren realisiert. Bei der bekannten Lösung handelt es sich um eine so genannte Deckel-im Deckel-Lösung. Das zweite Deckelteilelement, das im Vergleich zum ersten Deckelteilelement wesentlich kleiner ausgestaltet ist, deckt eine im ersten Deckelteilelement befindliche Einwurföffnung für Müll ab, die zum leichteren Befüllen oder aber auch zur Verhinderung des Einklemmens von Personen dient.

Bei der Scharnierverbindung handelt es sich um eine starre Verbindungseinrichtung, über die die Deckelteilelemente miteinander verbunden sind. Zudem wird die Scharnierverbindung von außen auf das erste Deckelteilelement aufgesetzt. Handelt es sich bei dem besagten Deckel um einen Klappdeckel, können die weiter oben beschriebenen Probleme mit diesem bekannten Deckel nicht beseitigt werden, da das zweite Deckelteilelement innerhalb der Grundkontur des ersten Deckelteilelements ausgebildet ist und an zumindest drei Seiten vom ersten Deckelteilelement begrenzt wird.

In der DE G 84 02 541 U1 ist ein Müll-Großbehälter beschrieben, der ebenfalls einen aus zwei Deckelteilen bestehenden Deckel aufweist, wobei die beiden Deckelteile über eine elastische Verbindungseinrichtung miteinander verbunden sind. Die DE G 81 09 028.5 U1 beschreibt eine ähnliche Deckellösung für einen Abfallbehälter, wobei des sich bei dem Abfallbehälter nicht um einen Müll-Großbehälter handelt. Beide der vorgenannten bekannten Lösungen haben gemeinsam, dass es sich bei dem Deckel jeweils nicht um einen Klappdeck4l in Form eines Flachdeckels handelt.

Ausgehend vom genannten Stand der Technik liegt der vorliegenden Erfindung die Aufgabe zugrunde, einen Müll-Großbehälter der eingangs genannten Art derart weiterzubilden, dass die zuvor beschriebenen Nachteile und Probleme vermieden werden können. Insbesondere soll ein Müll-Großbehälter mit einem Klappdeckel in Form eines Flachdeckels bereitgestellt werden, der auf einfache Weise und komplikationslos in ein Müllsammelfahrzeug entleert werden kann.

Diese Aufgabe wird erfindungsgemäß gelöst durch den Müll-Großbehälter mit den Merkmalen gemäß dem unabhängigen Patentanspruch 1. Weitere Merkmale und Details der Erfindung ergeben sich aus den Unteransprüchen, der Beschreibung sowie den Zeichnungen.

Der Müll-Großbehälter, der einen Müllbehälterkorpus und einen Deckel zum Verschließen des Müllbehälterkorpus aufweist, weist erfindungsgemäß die Merkmale des unabhängigen Patentanspruchs 1 auf. Beispielsweise kann es sich bei dem Müll-Großbehälter um einen wie eingangs beschriebenen Müllbehälter handeln, so dass zur Vermeidung von Wiederholungen auf die entsprechenden Ausführungen weiter oben vollinhaltlich Bezug genommen und verwiesen wird. Insbesondere handelt es sich bei dem Müll-Großbehälter um einen Müll-Großbehälter mit einem Fassungsvolumen von 1.100 Litern.

Der Deckel ist als Klappdeckel ausgebildet. Ein solcher Klappdeckel ist an dem Müllbehälterkorpus des Müll-Großbehälters angeordnet, beispielsweise mittels einer geeigneten Scharnierkonstruktion. Erfindungsgemäß ist der Deckel als Flachdeckel ausgebildet.

Der Deckel weist ein erstes Deckelteilelement und ein zweites Deckelteilelement auf. Dabei ist die Erfindung nicht auf eine bestimmte Anzahl von Deckelteilelementen beschränkt. Möglich sind auch Ausgestaltungen, bei denen der Deckel mehr als zwei Deckelteilelemente, beispielsweise drei Deckelteilelemente, aufweist.

Die Deckelteilelemente sind in Bezug zueinander schwenkbeweglich miteinander verbunden. Das erste Deckelteilelement ist an dem Müllbehälterkorpus angelenkt. An dem ersten Deckelteilelement ist das zweite Deckelteilelement schwenkbeweglich angeordnet. In einem solchen Fall wird das zweite Deckelteilelement gegen das erste Deckelteilelement verschwenkt.

Die beiden Deckelteilelemente können beispielsweise aus dem gleichen Material oder aus verschiedenen Materialien hergestellt sein. Ebenso können die beiden Deckelteilelemente die gleiche Kontur, aber auch eine andere Kontur aufweisen. Vorteilhaft kann vorgesehen sein, dass das zweite Deckelteilelement, das den vorderen Deckelbereich bildet, weicher und/oder mit einfacherem Profil als das erste Decke|teilelement ausgebildet ist. Dadurch kann, insbesondere im Hinblick auf eine Presseinrichtung in einem Müllsammelfahrzeug, durch das zweite Deckelteilelement noch weniger Angriffsmöglichkeit geboten werden.

Erfindungsgemäß ist vorgesehen, dass die Deckeiteilelemente über eine flexible Verbindungseinrichtung miteinander verbunden sind. "Flexibel" bedeutet hierbei insbesondere, dass die Verbindungseinrichtung biegsam und/oder elastisch und/oder geschmeidig ausgebildet ist und/oder eine biegsame und/oder elastische und/oder geschmeidige Verbindung der beiden Deckelteilelemente ermöglicht, so dass die Deckelteilelemente leicht gegeneinander gebogen oder verbogen werden können. Dadurch wird der Deckel in seiner Gesamtheit leicht biegbar.

Beispielsweise kann vorgesehen sein, dass die beiden Deckelteilelemente und die flexible Verbindungseinrichtung zunächst als eigenständige Bauteile vorliegen, die zu dem Deckel zusammengebaut sind/werden. In anderer Ausgestaltung ist möglich, dass die Deckelteilelemente und die flexible Verbindungseinrichtung einstückig ausgebildet sind. Einige vorteilhafte, jedoch nicht ausschließliche Ausführungsbeispiele werden im weiteren Verlauf der Beschreibung näher erläutert.

Vorzugsweise ist vorgesehen, dass die flexible Verbindungseinrichtung zwischen den beiden Deckelteilelementen vorgesehen beziehungsweise angeordnet ist. In diesem Fall ist die flexible Verbindungseinrichtung insbesondere als flexibles Mittelteil zwischen den Deckelteilelementen ausgebildet.

Durch den Einsatz einer flexiblen Verbindungseinrichtung wird der Deckel in seiner Gesamtheit biegbar, da wenigstens ein Deckelteilelement abgeklappt werden und beim Auftreten von Kräften nachgeben kann. Auch ist es möglich, dass die beiden Deckelteilelemente, zumindest in Grenzen, gegeneinander verschoben werden können.

Die erfindungsgemäße Ausgestaltung ermöglicht einen in sich flexiblen Deckel, der beim Auftreten von Kräften nachgeben kann. Im Gegensatz dazu handelte es sich bei den im Strand der Technik bekannten Deckeln um nahezu starre Gebilde. In einer wie eingangs geschilderten Situation, bei der ein Müll-Großbehälter, insbesondere mit einem Klappdeckel, in ein Müllsammelfahrzeug entleert wird, ist es nunmehr möglich, die eingangs beschriebenen Nachteile und Probleme, insbesondere Beschädigungen, zu vermeiden, da zumindest eines der beiden Deckelteilelemente während des Entleerungsvorgangs verschwenkt werden kann. Die Flexibilität zwischen den beiden Deckelteilelementen, die durch die flexible Verbindungseinrichtung realisiert ist, gestattet es beispielsweise, dass sich der Deckel, beziehungsweise das entsprechende Deckelteilelement, wegbewegt, wenn es etwa mit dem aus dem Müllsammelbehälter in den Aufnahmebereich innerhalb des Müllsammelfahrzeugs entleerten Müll oder die Presseinrichtung des Müllsammelfahrzeugs in Kontakt kommt. Durch die flexible Verbindungseinrichtung kann das Deckelteilelement nachgeben, so dass eine Beschädigung des Deckels oder aber von Komponenten im Müllsammelfahrzeug vermieden wird.

Durch die flexible Ausgestaltung der Verbindungseinrichtung kann insbesondere zusätzlich erreicht werden, dass das Deckelteilelement später wieder in seine ursprüngliche Position zurückkehren kann, so dass der Deckel seine ursprüngliche Form beziehungsweise Kontur wieder einnehmen kann.

Zudem wird es durch die erfindungsgemäße Ausgestaltung des Deckels auch möglich, dass während eines Befüllvorgangs des mit einem solchen Deckel ausgerüsteten Müll-Großbehälters nur eines der Deckelteilelemente und nicht der gesamte Deckel geöffnet werden muss. Somit kann ein solcher Müll-Großbehälter leichter befüllt werden, und es können Verletzungen, beispielsweise durch Einklemmen, von Personen verhindert werden.

Die flexible Verbindungseinrichtung ist in einer Weise ausgebildet, dass das zweite Deckelteilelement in Bezug auf eine vom Deckel aufgespannte Deckelebene nach oben aus der Deckelebene heraus und nach unten aus der Deckelebene heraus verschwenkt werden kann. Das bedeutet, dass das zweite Deckelteilelement nach oben und nach unten abgeklappt werden kann.

Im Folgenden werden einige vorteilhafte Ausführungsformen für die flexible Verbindungseinrichtung beschrieben, wobei die Erfindung nicht auf die genannten Beispiele beschränkt ist.

Beispielsweise kann vorgesehen sein, dass die Deckelteilelemente und die flexible Verbindungseinrichtung einstückig ausgebildet sind, wobei die flexible Verbindungseinrichtung insbesondere zwischen den Deckelteilelementen vorgesehen, beispielsweise ausgebildet oder angeordnet, ist.

Beispielsweise kann vorgesehen sein, dass die flexible Verbindungseinrichtung als flexibles Formelement ausgebildet ist, und dass die beiden Deckelteilelemente und das Formelement einstückig ausgebildet sind. Das flexible Formelement und die Deckelteilelemente können somit in einem Stück gefertigt sein. Beispielsweise kann es sich bei dem flexiblen Formelement um eine Art Materialbrücke handeln, über die die beiden Deckelteilelemente miteinander verbunden sind. Je nach Materialwahl kann das Material an sich bereits flexibel, beispielsweise elastisch und/oder biegsam, sein. Beispielsweise kann das Material ein geeignetes Kunststoffmaterial sein. Die Stabilität der Deckelteilelemente an sich kann dann insbesondere durch deren Konturierung, beispielsweise mit Stützstreben, Verstärkungsrippen, und dergleichen realisiert werden. In anderer Ausgestaltung ist denkbar, dass die Deckelteilelemente eine erste Materialstärke aufweisen, während das flexible Formelement eine zweite Materialstärke aufweist, die im Vergleich zur ersten Materialstärke geringer ist.

In anderer Ausgestaltung können die beiden Deckelteilelemente und die Verbindungseinrichtung als Zwei-Komponenten-Spritzgussbauteil ausgebildet sein. Auch in einem solchen Fall können die Deckelteiletemente und die flexible Verbindungseinrichtung vorteilhaft aus einem Stück bestehen.

Bei einem Zwei-Komponenten-Spritzgussbauteil, einem so genannten 2K-Spritzguss-Bauteil handelt es sich insbesondere um ein Zweikomponenten-Verfahren, bei dem nach dem Erstarren der ersten Komponente im Werkzeug die Kavität vergrößert beziehungsweise verändert und dann die zweite Komponente, beispielsweise mit einem zweiten Spritzaggregat, angespritzt wird. Die Vorteile des Zwei-Komponenten-Verfahrens liegen insbesondere in den Verbindungsmöglichkeiten verschiedener Materialien. So sind Hart/Weich-Verbindungen, Zweifarben-Kombinationen sowie die formschlüssige Verbindung zweier nichthaftender Werkstoffe realisierbar. Hierdurch können die physikalischen Eigenschaften von Materialien optimal kombiniert werden. Bei einem Zwei-Komponenten-Spritzgussbauteil handelt es sich somit insbesondere um ein Spritzgussteil, das in einem 2Komponentenverfahren hergestellt wird. Beispielsweise können in einem ersten Spritzvorgang die Deckelteilelemente hergestellt werden, bei denen es sich um Hartkomponenten (etwas HDPE) handeln kann. In einem zweiten Spritzvorgang wird dann die flexible Verbindungseinrichtung hergestellt, beispielsweise in Form einer Weichkomponente. Diese Weichkomponente kann insbesondere eine Scharnierfunktion und/oder Nachgebefunktion wahrnehmen, etwa bei Kontakt des Deckels mit dem Presswerk in einem Müllsammelfahrzeug. Die Herstellung eines solchen Zwei-Komponenten-Spritzgussbauteils kann beispielsweise in einem Drehwerkzeug, oder auch in zwei separaten Werkzeugen, geschehen.

In anderer Ausgestaltung kann vorgesehen sein, dass die Deckelteilelemente und die flexible Verbindungseinrichtung zunächst als separate Bauteile vorliegen, die anschließend zusammengefügt werden.

Beispielsweise kann die flexible Verbindungseinrichtung ein Elastomerbauteil aufweisen oder als Elastomerbauteil ausgebildet sein, wobei die beiden Deckelteilelemente über Verbindungselemente mit dem Elastomerbauteil verbunden sind. Die flexible Verbindungseinrichtung weist in einem solchen Fall insbesondere ein separates Elastomerbauteil und Verbindungselemente auf. Beispielsweise kann ein Elastomerband, etwa ein Gummiband, oder Elastomerprofil, etwa ein Gummiprofil, eine flexible Verbindung zwischen den, vorteilhaft starren, Deckelteilelementen bilden. Dadurch wird zusätzlich eine wasserdichte Verbindung geschaffen, insbesondere dann, wenn das Elastomerbauteil die einander zugewandten Kanten der beiden Deckelteilelemente überlappt. Das Elastomerbauteil kann über geeignete Verbindungselemente, beispielsweise Schrauben, Nietverbindungen, Bolzen, eine Kleberverbindung oder dergleichen, mit den Deckelteilelementen verbunden sein.

Vorzugsweise ist vorgesehen, dass das erste Deckelelement und das zweite Deckelelement die gleiche Deckelbreite und/oder die gleiche Deckellänge aufweisen. In diesem Fall erstreckt sich die flexible Verbindungseinrichtung vorzugsweise über die gesamte Deckelbreite und/oder die gesamte Deckellänge.

Beispielsweise kann vorgesehen sein, dass die beiden Deckelteilelemente in Bezug zueinander eine unterschiedliche Größe aufweisen. In anderer Ausgestaltung können die beiden Deckelteilelemente in Bezug zueinander die gleiche Größe aufweisen. In weiterer Ausgestaltung kann deshalb vorgesehen sein, dass das erste Deckelelement flächenmäßig 50% bis 80% der Gesamtfläche des Deckels ausmacht, und dass das zweite Deckelelement flächenmäßig 50% bis 20% der Gesamtfläche des Deckels ausmacht.

Erfindungsgemäß ist weiterhin eine Stoppereinrichtung zur Begrenzung der schwenkbeweglichen Bewegung wenigstens eines der Deckelteilelemente vorgesehen. Dabei ist die Erfindung nicht auf bestimmte Ausführungsformen solcher Stoppereinrichtungen beschränkt.

Beispielsweise kann vorgesehen sein, dass die Stoppereinrichtung in einer Weise ausgebildet ist, dass wenigstens eines der Deckelteilelemente in Bezug auf eine vom Deckel aufgespannte Deckelebene um bis plus 60 Grad, vorzugsweise plus 45 Grad, nach oben aus der Deckelebene heraus und/oder um bis minus Grad 60, vorzugsweise minus 45 Grad, nach unten aus der Deckelebene heraus verschwenkt werden kann.

Wenn ein Müll-Großbehälter mit einem Deckel mit Stoppereinrichtung ausgerüstet ist, bedecken die beiden Deckelteilelemente und die flexible Verbindungseinrichtung die offene Oberseite des Müll-Großbehälters vollständig, wenn der Deckel geschlossen ist. Der Deckel besteht aus einem ersten Deckelteilelement, welches an dem Müllbehälterkorpus angelenkt ist, so dass der Deckel, bei dem es sich um einen Klappdeckel handelt, in seiner Gesamtheit auf- und zugeklappt werden kann. Das zweite Deckelteilelement ist über die flexible Verbindungseinrichtung schwenkbeweglich am ersten Deckelteilelement angelenkt. In einer ersten Einwurfposition, in der beispielsweise nur kleine Mülleinheiten in den Müll-Großbehälter eingeworfen werden sollen, kann beispielsweise vorgesehen sein, dass nur das zweite Deckelteilelement aufgeklappt wird, und zwar gegebenenfalls soweit, bis die Stoppereinrichtung in Aktion tritt, beispielsweise bis es gegen die Stoppereinrichtung stößt. Dies kann beispielsweise bei einem Öffnungswinkel von etwa 45 Grad der Fall sein. Sollen größere Mülleinheiten in den Müll-Großbehälter eingeworfen werden, wird der gesamte Deckel, das heißt auch das erste Deckelteilelement geöffnet, während gegebenenfalls die Stoppereinrichtung für das zweite Deckelteilelement weiter aktiviert bleibt.

Ebenso verhält es sich bei einer Entleerung des Müll-Großbehälters. Öffnet sich der Müllbehälterdeckel während eines Entleerungsvorgangs, etwa eines Entleerungsvorgangs in der weiter oben beschriebenen Weise, öffnet sich der gesamte Deckel, in dem das erste Deckelteilelement, das am Müllbehälterkorpus angelenkt ist, von diesem abgeschwenkt wird. Durch die zusätzliche, vom ersten Deckelteilelement unabhängige, Schwenkbarkeit des zweiten Deckelteilelements wird erreicht, dass das zweite Deckelelement bei Kontakt mit dem ausgeschütteten Müll oder anderen Komponenten im Müllsammelfahrzeug zurückweichen kann, so dass eine Beschädigung vermieden werden kann.

Die Erfindung wird nun anhand von Ausführungsbeispielen unter Bezugnahme auf die beiliegenden Zeichnungen näher erläutert. Es zeigen
- Figur 1: einen aus dem Stand der Technik bekannten Müll-Großbehälter mit Klappdeckel;
- Figuren 2 und 3: verschiedene Entleerungszustände eines bekannten Müll-Großbehälters gemäß Figur 1 in ein Müllsammelfahrzeug;
- Figur 4: ein erstes Ausführungsbeispiel eines erfindungsgemäßen Müll-Großbehälters;
- Figuren 5 und 6: ein zweites Ausführungsbeispiel eines erfindungsgemäßen Müll-Großbehälters;
- Figuren 7 bis 9: den Öffnungs- und Befüllungsvorgang des in Figur 4 dargestellten erfindungsgemäßen Müll-Großbehälters; und
- Figur 10: einen Entleerungszustand des erfindungsgemäßen Müll-Großbehälters gemäß Figur 4 in ein Müllsammelfahrzeug.

In Figur 1 ist ein aus dem Stand der Technik bekannter Müll-Großbehälter 10 dargestellt, bei dem es sich um einen Müll-Großbehälter mit einem Füllvolumen von 1.100 Litern handelt.

Der Müll-Großbehälter 10 besteht zunächst aus einem Müllbehälterkorpus 11, der zur Aufnahme von Müll dient. Der Müllbehälterkorpus 11 weist in der Aufsicht eine rechteckige, topfförmige Kontur auf. Der Müllbehälterkorpus 11 besteht aus einem Bodenelement 12 und einer Seitenwandung 13. Zur besseren Handhabbarkeit des Müll-Großbehälters 10 sind am Bodenelement 12 vier Räder 14 vorgesehen. Die offene Oberseite des Müllbehälterkorpus 11, über die der Müll eingefüllt wird, wird mittels eines Deckels 20 verschlossen. Dazu ist der Deckel 20, bei dem es sich um einen Klappdeckel handelt, über eine Scharniereinrichtung 21 an dem Müllbehälterkorpus 11 angelenkt. Zur Befüllung des Müllbehälterkorpus 11 wird der Deckel 20 aufgeklappt, wobei die Aufklapprichtung durch Pfeil 22 verdeutlicht ist.

Diese Art von Müll-Großbehältern 10 wird häufig in Müllsammelfahrzeuge entleert, was im Zusammenhang mit den Figuren 2 und 3 verdeutlicht ist. In den Figuren 2 und 3 ist der hintere Bereich eines als Hecklader ausgebildeten Müllsammelfahrzeugs 40 dargestellt. Dazu verfügt das Müllsammelfahrzeug 40 über eine Schüttung 41 mit Lifteinrichtung, wobei die Schüttung 41 in den Figuren nur ganz schematisiert dargestellt ist. Mittels der Lifteinrichtung wird der Müll-Großbehälter 10 gegriffen, angehoben und in einen Aufnahmebereich 42 des Müllsammelfahrzeugs 40 gekippt. Dabei öffnet sich der Deckel 20 des Müll-Großbehälters 10 und der im Müll-Großbehälter 10 befindliche Müll 15 fällt in den Aufnahmebereich 42 des Müllsammelfahrzeugs 40.

Das Müllsammelfahrzeug 40 verfügt weiterhin über eine Presseinrichtung 43, die eine Konstruktion aus Pressplatten 44, 45 aufweist. Die Pressplatten 44, 45 sind schwenkbeweglich miteinander verbunden und können in verschiedene Richtungen bewegt werden, wie anhand der in den Figuren 2 und 3 dargestellten Pfeile verdeutlicht ist.

Über die Presseinrichtung 43 wird der in den Aufnahmebereich 42 geschüttete Müll 15 zusammengepresst und in den Sammelcontainer 46 des Müllsammelfahrzeugs 40 verschoben.

Insbesondere dann, wenn der Deckel 20 des Müll-Großbehälters 10 als Klappdeckel ausgebildet ist, kann es während des Entleerungsvorgangs zu Problemen kommen. Während des Kippvorgangs öffnet sich der Deckel 20 und kann mit Komponenten des Müllsammelfahrzeugs 40 in Kontakt kommen und sich mit diesen beispielsweise verklemmen. Wenn der Müll-Großbehälter 10 in der gekippten Position entleert wird, kann der geöffnete Deckel 20 beispielsweise mit dem im Aufnahmebereich 42 befindlichen Müll 15 in Kontakt kommen und sich mit diesem verkeilen. Außerdem kann in dieser Situation der Weitertransport des Mülls 15 in den Sammelcontainer 46 des Müllsammelfahrzeugs 40 behindert werden. Zudem kann die Situation auftreten, dass der geöffnete Deckel 20 mit der Presseinrichtung 43 des Müllsammelfahrzeugs 40 in Kontakt kommt. Zum einen kann dadurch die Handhabung der Presseinrichtung 43 negativ beeinträchtigt werden. Zum anderen kann auch die Situation auftreten, dass sich der Deckel 20 mit der Presseinrichtung 43 verklemmt.

Nachteilig bei den bisher bekannten Lösungen ist auch, dass der Deckel 20 des Müll-Großbehälters 10, aber auch der Müll-Großbehälter 10 selbst oder die Komponenten des Müllsammelfahrzeugs 40, etwa die Presseinrichtung 43, im Betrieb beschädigt werden können. Beispielsweise kann die Situation auftreten, dass die in einer solchen Situation auf den Deckel 20 des Müll-Großbehälters 10 wirkenden Kräfte dazu führen, dass der Deckel 20 verbiegt und/oder brechen kann, dass die Scharniereinrichtung 21 zwischen Deckel 20 und Müllbehälterkorpus 11 beschädigt wird, und dergleichen.

Um diese Nachteile zu umgehen, ist der Deckel 20 für den Müll-Großbehälter 10 erfindungsgemäß in besonderer Weise ausgebildet, wie nachfolgend anhand der Figuren 4 bis 10 verdeutlicht wird.

In Figur 4 ist ein erstes Ausführungsbeispiel eines erfindungsgemäßen Müll-Großbehälters 10 dargestellt. Was die grundlegende Ausgestaltung des Müll-Großbehälters 10 betrifft, so ist der Müll-Großbehälter 10 wie der in Figur 1 aus dem Stand der Technik bekannte Müll-Großbehälter 10 ausgestaltet, so dass zur Vermeidung von Widerholungen diesbezüglich auf die entsprechenden Ausführungen weiter oben verwiesen wird.

Allerdings ist bei dem erfindungsgemäßen Müll-Großbehälter 10 der Deckel 20 anders ausgestaltet. Der Deckel 20 weist ein erstes Deckelteilelement 23 auf, das über die Scharniereinrichtung 21 am Müllbehälterkorpus 11 angelenkt ist. Zusätzlich ist noch ein zweites Deckelteilelement 24 vorgesehen. Die beiden Deckelteilelemente 23, 24 sind in Bezug zueinander schwenkbeweglich miteinander verbunden. Dabei ist vorgesehen, dass das zweite Deckelteilelement 24 in Bezug auf eine vom Deckel 20 aufgespannte Deckelebene 25 nach oben aus der Deckelebene 25 heraus verschwenkt werden kann. Erfindungsgemäß ist dabei vorgesehen, dass die beiden Deckelteilelemente 23, 24 über eine flexible Verbindungseinrichtung 30 miteinander verbunden sind.

In den Figuren 5 und 6 ist ein Ausführungsbeispiel einer solchen flexiblen Verbindungseinrichtung 30 in größerem Detail beschrieben. Was die Ausgestaltung des Müll-Großbehälters 10 betrifft, so ist der Müll-Großbehälter 10 generell wie der in Figur 4 dargestellte Müll-Großbehälter 10 ausgestaltet, so dass zur Vermeidung von Widerholungen diesbezüglich auf die entsprechenden Ausführungen weiter oben verwiesen wird. In Figur 5 ist der Müll-Großbehälter 10 in seiner Gesamtheit dargestellt, während in Figur 6 nur der Deckel 20 dargestellt ist.

Wie insbesondere aus Figur 6 entnehmbar ist, besteht der Deckel 20 aus den drei Bauteilen erstes Deckelteilelement 23, zweites Deckelteilelement 24 und flexible Verbindungseinrichtung 30, wobei die einzelnen Bauteile zunächst als separate Bauteile vorliegen, die anschließend zusammengefügt werden.

In dem in den Figuren 5 und 6 dargestellten Ausführungsbeispiel weist die flexible Verbindungseinrichtung 30 ein Elastomerbauteil 31 auf, wobei die beiden Deckelteilelemente 23, 24 über Verbindungselemente 32, 33 mit dem Elastomerbauteil 31 verbunden sind. Beispielsweise kann das Elastomerbauteil 31 als ein Elastomerband, etwa ein Gummiband, oder als ein Elastomerprofil, etwa ein Gummiprofil, ausgebildet sein, über das eine flexible Verbindung zwischen den, vorteilhaft starren, Deckelteilelementen 23, 24 gebildet wird. Dadurch wird zusätzlich eine wasserdichte Verbindung geschaffen, insbesondere dann, wenn das Elastomerbauteil 31 die einander zugewandten Kanten 26, 27 der beiden Deckelteilelemente 23, 24 überlappt. Das Elastomerbauteil 31 kann über geeignete Verbindungselemente, beispielsweise Schrauben, Nietverbindungen, Bolzen, eine Kleberverbindung oder dergleichen, mit den Deckelteilelementen 23, 24 verbunden sein.

Nachfolgend wird anhand der Figuren 7 bis 9 ein Befüllungsvorgang eines wie in Figur 4 dargestellten erfindungsgemäßen Müll-Großbehälters 10 beschrieben, während in Figur 10 ein Entleerungszustand des erfindungsgemäßen Müll-Großbehälters 10 gemäß Figur 4 in ein Müllsammelfahrzeug 40 dargestellt ist. Was die Ausgestaltung des Müll-Großbehälters 10 betrifft, so wird zur Vermeidung von Widerholungen diesbezüglich auf die entsprechenden Ausführungen zu Figur 4 weiter oben verwiesen und vollinhaltlich Bezug genommen.

Wenn der Müll-Großbehälter 10 mit dem Deckel 20 ausgerüstet ist, bedecken die beiden Deckelteilelemente 23, 24 und die flexible Verbindungseinrichtung 30 die offene Oberseite des Müll-Großbehälters 10 vollständig, wenn der Deckel 20 geschlossen ist. Dieser Zustand ist in Figur 7 dargestellt.

Der Deckel 20 besteht aus dem ersten Deckelteilelement 23, welches über die Scharniereinrichtung 21 an dem Müllbehälterkorpus 11 angelenkt ist, so dass der Deckel 20, bei dem es sich um einen Klappdeckel handelt, in seiner Gesamtheit auf- und zugeklappt werden kann. Das zweite Deckelteilelement 24 ist über die flexible Verbindungseinrichtung 30 schwenkbeweglich am ersten Deckelteilelement 23 angelenkt.

In einer ersten Einwurfposition, die in Figur 8 dargestellt ist, und in der beispielsweise nur kleine Mülleinheiten in den Müll-Großbehälter 10 eingeworfen werden sollen, kann beispielsweise vorgesehen sein, dass nur das zweite Deckelteilelement 24 aufgeklappt wird. Beispielsweise kann am/im Deckel 20 eine nicht näher dargestellte Stoppereinrichtung 34 angeordnet oder ausgebildet sein, um den Schwenkvorgang des zweiten Deckelteilelements 24 zu begrenzen. Die Stoppereinrichtung 34 kann beispielsweise an, oder in, oder in der näheren Umgebung der flexiblen Verbindungseinrichtung 30 ausgebildet oder vorgesehen sein. Ist eine solche Stoppereinrichtung 34 vorhanden, kann das zweite Deckelteilelement 24 nur soweit geöffnet werden, bis die Stoppereinrichtung 34 in Aktion tritt, beispielsweise bis das zweite Deckelteilelement 24 gegen die Stoppereinrichtung 34 stößt. Dies kann beispielsweise bei einem Öffnungswinkel von etwa 45 Grad mach oben in Bezug auf die vom Deckel 20 aufgespannte Deckelebene 25 der Fall sein.

Sollen größere Mülleinheiten in den Müll-Großbehälter 10 eingeworfen werden, was in Figur 9 dargestellt ist, wird der gesamte Deckel 20, das heißt auch das erste Deckelteilelement 23 geöffnet, während die Stoppereinrichtung 34 für das zweite Deckelteilelement 24 weiter aktiviert bleibt.

Ebenso verhält es sich bei einer Entleerung des Müll-Großbehälters 10, was im Zusammenhang mit Figur 10 dargestellt ist. Das in Figur 10 dargestellte Müllsammelfahrzeug 40 entspricht von seinem Aufbau her dem in den Figuren 2 und 3 dargestellten Müllsammelfahrzeug 40, so dass zur Vermeidung von Wiederholungen bezüglich des Aufbaus des Müllsammelfahrzeugs 40 zunächst auf die Ausführungen zu den Figuren 2 und 3 vollinhaltlich Bezug genommen und verwiesen wird.

Öffnet sich der Müllbehälterdeckel 20 während eines Entleerungsvorgangs, etwa eines Entleerungsvorgangs in der weiter oben beschriebenen Weise, öffnet sich der gesamte Deckel 20, in dem das erste Deckelteilelement 23, das am Müllbehälterkorpus 11 angelenkt ist, von diesem abgeschwenkt wird. Durch die zusätzliche, vom ersten Deckelteilelement 23 unabhängige, Schwenkbarkeit des zweiten Deckelteilelements 24 wird erreicht, dass das zweite Deckelelement 24 bei Kontakt mit dem ausgeschütteten Müll 15 oder anderen Komponenten 43, 44, 45 im Müllsammelfahrzeug 40 zurückweichen kann, so dass eine Beschädigung vermieden werden kann.

Insbesondere ist die flexible Verbindungseinrichtung 30 in einer Weise ausgebildet, dass wenigstens eines der Deckelteilelemente - hier das zweite Deckelteilelement 24 - in Bezug auf die vom Deckel 20 aufgespannte Deckelebene 25 nach oben aus der Deckelebene 25 heraus verschwenkt werden kann, was in Figur 10 durch eine gestrichelte Darstellung verdeutlicht ist und/oder dass das zweite Deckelteilelement 24 nach unten aus der Deckelebene 25 heraus verschwenkt werden kann. Das bedeutet, dass das Deckelteilelement 24 nach oben und/oder nach unten abgeklappt werden kann.

### Bezugszeichenliste

- 10: Müll-Großbehälter
- 11: Müllbehälterkorpus
- 12: Bodenelement
- 13: Seitenwandung
- 14: Rad
- 15: Müll
- 20: Deckel
- 21: Scharniereinrichtung
- 22: Aufklapprichtung des Deckels
- 23: Erstes Deckelteilelement
- 24: Zweites Deckelteilelement
- 25: Deckelebene
- 26: Kante des ersten Deckelteilelements
- 27: Kante des zweiten Deckelteilelements
- 30: Flexible Verbindungseinrichtung
- 31: Elastomerbauteil
- 32: Verbindungselement
- 33: Verbindungselement
- 34: Stoppereinrichtung
- 40: Müllsammelfahrzeug
- 41: Schüttung 42Aufnahmebereich
- 43: Presseinrichtung
- 44: Pressplatte
- 45: Pressplatte
- 46: Sammelcontainer

## Patentansprüche

1. Müll-Großbehälter (10), mit einem Müllbehälterkorpus (11) und einem Deckel (20) zum Verschließen des Müllbehälterkorpus (11), wobei der Deckel (20) ein erstes Deckelteilelement (23) und ein zweites Deckelteilelement (24) aufweist, wobei der Deckel (20) als Klappdeckel ausgebildet ist, wobei der Deckel in Form eines Flachdeckels ausgebildet ist, welcher eine Deckelebene (25) aufspannt, wobei das erste Deckelteilelement (23) schwenkbeweglich an dem Müllbehälterkorpus (11) angelenkt ist, wobei das zweite Deckelteilelement (24) gegen das erste Deckelteilelement (23) verschwenkbar schwenkbeweglich am ersten Deckelteilelement (23) angeordnet ist, **dadurch gekennzeichnet, dass** die Deckelteilelemente (23, 24) über eine flexible Verbindungseinrichtung (30) miteinander verbunden sind, dass das zweite Deckelteilelement den vorderen Deckelbereich bildet, dass die flexible Verbindungseinrichtung (30) in einer Weise ausgebildet ist, dass das zweite Deckelteilelement (24) in Bezug auf die vom Deckel (20) aufgespannte Deckelebene (25) nach oben aus der Deckelebene (25) heraus und nach unten aus der Deckelebene (25) heraus verschwenkt werden kann, und dass eine Stoppereinrichtung (34) zur Begrenzung der schwenkbeweglichen Bewegung des zweiten Deckelteilelements (24) vorgesehen ist.

2. Müll-Großbehälter nach Anspruch 1, **dadurch gekennzeichnet, dass** die Deckelteilelemente (23, 24) aus verschiedenen Materialien hergestellt sind und dass insbesondere das zweite Deckelelement (24), das den vorderen Deckelbereich bildet, weicher und/oder mit einfacherem Profil als das erste Deckelelement (23) ausgebildet ist.

3. Müll-Großbehälter nach Anspruch 1, **dadurch gekennzeichnet, dass** die Stoppereinrichtung (34) in einer Weise ausgebildet ist, dass das zweite Deckelteilelement (24) in Bezug auf die vom Deckel (20) aufgespannte Deckelebene (25) um bis plus 60 Grad, vorzugsweise plus 45 Grad, nach oben aus der Deckelebene (25) heraus und um bis minus Grad 60, vorzugsweise minus 45 Grad, nach unten aus der Deckelebene (25) heraus verschwenkt werden kann.

4. Müll-Großbehälter nach einem der Ansprüche 1 bis 3, **dadurch gekennzeichnet, dass** die flexible Verbindungseinrichtung (30) als flexibles Formelement ausgebildet ist, und dass die beiden Deckelteilelemente (23, 24) und das Formelement einstückig ausgebildet sind, oder dass die beiden Deckelteilelemente (23, 24) und die Verbindungseinrichtung (30) als Zwei-Komponenten-Spritzgussbauteil ausgebildet sind.

5. Müll-Großbehälter nach einem der Ansprüche 1 bis 3, **dadurch gekennzeichnet, dass** die flexible Verbindungseinrichtung (30) ein Elastomerbauteil (31) aufweist oder als Elastomerbauteil (31) ausgebildet ist, und dass die beiden Deckelteilelemente (23, 24) über Verbindungselemente (32, 33) mit dem Elastomerbauteil (31) verbunden sind.

6. Müll-Großbehälter nach Anspruch 5, **dadurch gekennzeichnet, dass** das Elastomerbauteil (31) die einander zugewandten Kanten der beiden Deckelteilelemente (23, 24) überlappt, wobei durch das Elastomerbauteil (31) eine wasserdichte Verbindung zwischen den beiden Deckelteilelementen (23, 24) geschaffen ist.

7. Müll-Großbehälter nach einem der Ansprüche 1 bis 6, **dadurch gekennzeichnet, dass** das erste Deckelelement (23) flächenmäßig 50% bis 80% der Gesamtfläche des Deckels (20) ausmacht, und dass das zweite Deckelelement (24) flächenmäßig 50% bis 20% der Gesamtfläche des Deckels (20) ausmacht.

## Claims

1. Large refuse container (10) comprising a refuse container body (11) and a lid (20) for closing the refuse container body (11), wherein the lid (20) comprises a first lid part element (23) and a second lid part element (24), wherein the lid (20) is provided as a hinged lid, wherein the lid (20) is provided in form of a flat lid, which spans a lid plane (25), wherein the first lid part element (23) is pivotably arranged at the refuse container body (11), wherein the second lid part element (24) is pivotably arranged at the first lid part element (23), such that it can get pivoted against the first lid part element (23), **characterized in that** the lid part elements (23, 24) are connected to one another via a flexible connecting device (30), that the second lid part element forms the front lid portion, that the flexible connecting device (30) is arranged in such a way, that the second lid part element (24), with respect to the lid plane (25) spanned by the lid (20), can get pivoted upwards out of the lid plane (25) and downwards out of the lid plane (25), and that a stop device (34) is provided to limit the pivoting movement of the second lid part elements (24).

2. Large refuse container according to claim 1, **characterized in that** the lid part elements (23, 24) are made from different materials and that in particular the second lid part element (24), which forms the front lid portion, is provided softer and/or with a simpler profile than the first lid part element (23).

3. Large refuse container according to claim 1, **characterized in that** the stop device (34) is configured in such a way that the second lid part elements (24), with respect to the lid plane (25) spanned by the lid (20), can get pivoted upwards out of the lid plane (25) by up to plus 60 degrees, preferably plus 45 degrees, and can get pivoted downwards out of the lid plane (25) by up to minus 60 degrees, preferably minus 45 degrees,

4. Large refuse container according to anyone of claims 1 to 3, **characterized in that** the flexible connecting device (30) is configured as a flexible molded element, and that the two lid part elements (23, 24) and the molded element are formed in one piece, or that the two lid part elements (23, 24) and the connecting device (30) are configured as a two-component injection-molded component

5. Large refuse container according to anyone of claims 1 to 3, **characterized in that** the flexible connecting device (30) comprises an elastomer component (31) or is configured as an elastomer component (31), and that the two lid part elements (23, 24) are connected to the elastomer component (31) via connecting elements (32, 33).

6. Large refuse container according to claim 5, **characterized in that** the elastomer component (31) overlaps the facing edges of both lid part elements (23, 24), whereby a waterproof connection between both lid part elements (23, 24) is created by the elastomer component (31).

7. Large refuse container according to anyone of claims 1 to 6, **characterized in that** the first lid element (23) makes up 50% to 80% of the total area of the lid (20), and that the second lid element (24) makes up 50% to 20% of the total area of the lid (20).

## Revendications

1. Grand conteneur à ordures (10) avec un corps de conteneur à ordures (11) et un couvercle (20) pour fermer le corps de conteneur à ordures (11), dans lequel le couvercle (20) présente un premier élément partiel de couvercle (23) et un second élément partiel de couvercle (24), dans lequel le couvercle (20) est conçu comme un couvercle rabattable, dans lequel le couvercle est conçu sous la forme d'un couvercle plat, qui s'étend sur un plan de couvercle (25), dans lequel le premier élément partiel de couvercle (23) est articulé de manière pivotante sur le corps de conteneur à ordures (11), dans lequel le second élément partiel de couvercle (24) est disposé sur le premier élément partiel de couvercle (23) de manière pivotante contre le premier élément partiel de couvercle (23), **caractérisé en ce que** les éléments partiels de couvercle (23, 24) sont reliés l'un à l'autre par un dispositif de liaison flexible (30), **en ce que** le second élément partiel de couvercle forme la zone de couvercle avant, **en ce que** le dispositif de liaison flexible (30) est formé de sorte que le second élément partiel de couvercle (24) peut être pivoté vers le haut hors du plan de couvercle (25) par rapport au plan de couvercle (25) couvert par le couvercle (20) et vers le bas hors du plan de couvercle (25), et **en ce qu'**un dispositif d'arrêt (34) est prévu pour limiter le mouvement de pivotement du second élément partiel de couvercle (24).

2. Grand conteneur à ordures selon la revendication 1, **caractérisé en ce que** les éléments partiels de couvercle (23, 24) sont fabriqués à partir de différents matériaux et **en ce que**, en particulier le second élément de couvercle (24) qui forme la zone du couvercle avant, est conçu plus souple et/ou avec un profil plus simple que le premier élément de couvercle (23).

3. Grand conteneur à ordures selon la revendication 1, **caractérisé en ce que** le dispositif d'arrêt (34) est conçu de sorte que le second élément partiel de couvercle (24) peut être pivoté vers le haut hors du plan de couvercle (25) jusqu'à plus 60 degrés, de préférence plus 45 degrés, et vers le bas hors du plan de couvercle (25) jusqu'à moins 60 degrés, de préférence moins 45 degrés, par rapport au plan de couvercle (25) couvert par le couvercle (20).

4. Grand conteneur à ordures selon l'une quelconque des revendications 1 à 3, **caractérisé en ce que** le dispositif de liaison flexible (30) est conçu comme un élément de moule flexible, et **en ce que** les deux éléments partiels de couvercle (23, 24) et l'élément de moule sont conçus d'un seul tenant, ou **en ce que** les deux éléments partiels de couvercle (23,24) et le dispositif de liaison (30) sont conçus comme une pièce moulée par injection à deux composants.

5. Grand conteneur à ordures selon l'une quelconque des revendications 1 à 3, **caractérisé en ce que** le dispositif de liaison flexible (30) présente un composant élastomère (31) ou est conçu comme un composant élastomère (31), et **en ce que** les deux éléments partiels de couvercle (23, 24) sont reliés au composant élastomère (31) par des éléments de liaison (32, 33).

6. Grand conteneur à ordures selon la revendication 5, **caractérisé en ce que** le composant élastomère (31) chevauche les bords opposés des deux éléments partiels de couvercle (23, 24), dans lequel une liaison étanche à l'eau entre les deux éléments partiels de couvercle (23, 24) est créée par le composant élastomère (31).

7. Grand conteneur à ordures selon l'une quelconque des revendications 1 à 6, **caractérisé en ce que** le premier élément de couvercle (23) représente 50 % à 80 % de la surface totale du couvercle (20) en termes de surface, et **en ce que** le second élément de couvercle (24) représente 50 % à 20 % de la surface totale du couvercle (20) en termes de surface.
